# EUROPÄISCHE PATENTSCHRIFT

(11) **EP 0 189 780 B1**
(45) Veröffentlichungstag und Bekanntmachung des Hinweises auf die Patenterteilung: **26.10.1988**
(21) Anmeldenummer: 86100418.2
(22) Anmeldetag: 14.01.1986
(51) Int. Cl.: A61B 17/22, G10K 15/04

(54) **Stosswellenrohr mit einer langen Lebensdauer**
Shock wave discharge tube with a prolonged working life
Tube éclateur à ondes de chocs à longue durée de vie

(30) Priorität: 28.01.1985 DE 3502751
(43) Veröffentlichungstag der Anmeldung: 06.08.1986
(73) Patentinhaber: SIEMENS AKTIENGESELLSCHAFT, 80333 München (DE)
(72) Erfinder: Naser, Georg, D-8502 Zirndorf (DE); Reichenberger, Helmut, Dr., D-8501 Zirndorf (DE); Schlee, Karl-Heinz, D-8524 Neunkirchen (DE)

(56) Entgegenhaltungen:
- EP-A- 0 045 412
- DE-B- 1 191 720
- DE-U- 8 521 196
- US-A- 2 411 865
- US-A- 3 189 767
- US-A- 4 135 601

## Beschreibung

Die Erfindung betrifft ein Stosswellenrohr mit einem Spulenträger, der eine Spule trägt, und mit einer vor der Spule angeordneten Membran. Sie bezieht sich insbesondere auf ein Stosswellenrohr zum Zertrümmern von Konkrementen in einem Patienten, beispielsweise auf die Nierenstein-Zertrümmerung.

Stosswellenrohre dieser Art sind an sich seit längerer Zeit bekannt. Sie können nach neueren Untersuchungen, wie z.B. in der DE-A-33 12 014 angegeben, in der Medizintechnik zur Zertrümmerung von Konkrementen im Körper eines Patienten eingesetzt werden. In der DE-A-33 12 014 ist ein Stosswellenrohr der eingangs genannten Art beschrieben. Aufgrund des hohen abgegebenen Druckimpulses von z.B. 100 bar werden die Materialien eines solchen Stosswellenrohres bei wiederholten Entladungen und Stosswellenemissionen stark beansprucht. Besonders die als Flachspule ausgebildete Entladungsspule und die Membran werden hohen mechanischen Kräften ausgesetzt, die zu einer frühen Materialermüdung führen. Beim Gegenstand der DE-A-33 12 014 ist die Metallmembran zur Erhöhung der Lebensdauer rotationssymmetrisch und mit radial unterschiedlich wirksamen Querschnitten ausgebildet. Weiterhin wird dort ausgeführt, dass die Lebensdauer der Membran bei der Stosswellenerzeugung hoch ist, wenn die Membran mittels eines bereitgestellten Druckes gegen die Flachspule gedrückt wird.

Aufgabe der Erfindung ist es, ein Stosswellenrohr der eingangs genannten Art so auszugestalten, dass seine Abstrahlcharakteristik über eine Vielzahl von Stosswellenemissionen hinweg erhalten bleibt.

Diese Aufgabe wird nach einer ersten Ausführungsform erfindungsgemäss dadurch gelöst, dass der Spulenträger aus Aluminiumoxid-Keramik besteht.

Nach einer zweiten Ausführungsform wird die Aufgabe erfindungsgemäss dadurch gelöst, dass die Membran aus einer Bronzelegierung oder Molybdän besteht.

Vorteil beider Ausführungsformen ist es, dass die Lebensdauer des Stosswellenrohrs bei gleichbleibend guten Abstrahlwerten hoch ist. So wurden z.B. mit einem Spulenträger aus einer Aluminiumoxid-Keramik über 3000 Stosswellen ausgelöst, ohne dass der Spulenträger zerbrochen oder dass es zu Hochspannungsüberschlägen zwischen den Windungen der Spule gekommen wäre. Mit einer Membran aus der Bronzelegierung wurden ebenfalls über 3000 Stosswellen erzeugt, ohne dass die Membran erkennbare Verformungen oder gar Risse aufgewiesen hätte. Das sonst bei Kupfer-, Aluminium- oder Stahlmembranen beobachtete Faltenwerfen nach einer hohen Schusszahl unterblieb also.

Besonders vorteilhaft ist es, wenn die Oberfläche der Membran mit einem Edelmetall veredelt ist. Eine Silberschicht von ca. 50 J.Lm Dicke zeigt positive Auswirkungen auf die Stosswellenform und auf die Druckamplitude.

Weitere Vorteile der Erfindung ergeben sich aus der Beschreibung der Figur in Verbindung mit den Unteransprüchen. Die Figur zeigt einen Spulenträger aus Aluminiumoxidkeramik mit einer anliegenden Membran aus einer Bronzelegierung, deren Oberfläche veredelt ist. Aus Gründen einer besseren Übersicht sind der Spulenträger und die Membran sowie eine dazwischen angeordnete Isolierfolie jeweils im Abstand voneinander gezeichnet.

In der Figur ist mit 1 allgemein ein Stosswellenrohr bezeichnet, dessen wesentliche Komponenten ein Spulenträger 3, eine Isolierfolie 5 und eine runde Membran 7 aus elektrisch leitendem Material sind. Auf die Stirnseite des Spulenträgers 3 ist eine als Flachspule 9 ausgeführte Entladungsspule mit Hilfe eines Kunstharzes 11 aufgeklebt. Die Komponenten 9, 5 und 7 werden durch einen Rückhaltering 12, der am Spulenträger 3 auf eine geeignete Weise befestigt ist, eng aneinandergepresst zusammengehalten.

Während des Betriebes des Stosswellenrohrs 1 wird auf die Flachspule 9 ein kurzer elektrischer Spannungsimpuls von hoher Amplitude gegeben. Das so erzeugte elektromagnetische Feld bewirkt, dass sich die Membran 7 schlagartig von der Flachspule 9 wegbewegt. Die Membran 7 ist jedoch an ihrem Umfang - unter Zwischenlage der Isolierfolie 5 - fest an die Flachspule 9 angedrückt. Die abstossende Bewegung wird im Idealfall annähernd gleichmässig über der freien Fläche der Membran 7 erzeugt, wodurch eine Stosswelle P ausgesandt wird. Es ist einleuchtend, dass nach einer Anzahl von Stosswellenemissionen eine gewisse Materialermüdung in der Membran 7 auftritt. Aus Gründen einer effektiven Stosswelle soll die Membran 7 aus möglichst gut leitfähigem Material bestehen und aus Gründen einer guten Festigkeit und einer Nichtverformbarkeit bei einer hohen Anzahl von Stosswellenerzeugungen soll die Membran 7 gleichzeitig aus einem Werkstoff grosser Zugfestigkeit und einem Elastizitätsmodul grösser 110 KN/mm² bestehen. Aus beiden Gründen ist die Membran 7 im vorliegenden Fall aus einer Bronzelegierung gefertigt, insbesondere aus einer Berylliumbronze. Als vorteilhaft hat sich auch eine Bronzelegierung unter Hinzugabe von Zinn oder Silber herausgestellt. Alternativ hierzu kommt als Material für die Membran 7 auch Molybdän in Betracht.

Die elektrische Leitfähigkeit der Membran 7 und damit die Effizienz der Auslenkung bei der Stosswellenerzeugung lässt sich noch verbessern, wenn die der Flachspule 9 zugewandte Oberfläche der Membran 7 veredelt ist. Hier hat sich eine Veredelung mit einer Silberschicht 13 einer Dicke von ca. 50 J.Lm als vorteilhaft herausgestellt. Man erhält eine deutlich höhere Druckamplitude als ohne diese Schicht.

Da die abstossende Kraft zwischen der Flachspule 9 und der Membran 7 möglichst ausschliesslich in Richtung der Pfeile zum Abstrahlen der Stosswelle P gerichtet sein soll, ist es nötig, den Spulenträger 3 aus einem schallharten Material zu fertigen. Versuche haben gezeigt, dass sich keramische Materialien dafür gut bewähren, wobei insbesondere mit einer Aluminiumoxid-Keramik der DIN-Klasse KER 710 ausgezeichnete Ergebnisse erzielt wurden.

Der wichtigste Vorteil bei Verwendung der genannten Materialien sowohl für den Spulenträger 3 als auch für die Membran 7 ist das Erzielen einer hohen Lebensdauer des Stosswellenrohrs 1. Nach 3000 ausgelösten Stosswellen P weist die Membran 7, wie die Versuche gezeigt haben, keine Verformungen wie z.B. Stauchung oder Erschlaffen auf. Bei der in den Kunstharz 11 eingegossenen Spule 9 wurden keine Spannungsüberschläge beobachtet.

## Patentansprüche

1. Stosswellenrohr mit einem Spulenträger, der eine Spule trägt, und mit einer vor der Spule angeordneten Membran, dadurch gekennzeichnet, dass der Spulenträger (3) aus einer Aluminiumoxid-Keramik besteht

2. Stosswellenrohr nach Anspruch 1, dadurch gekennzeichnet, dass die Aluminiumoxid-Keramik der DIN-Klasse KER 710 angehört.

3. Stosswellenrohr mit einem Spulenträger, der eine Spule trägt, und mit einer vor der Spule angeordneten Membran, dadurch gekennzeichnet, dass die Membran (7) aus einer Bronzelegierung oder Molybdän besteht.

4. Stosswellenrohr nach Anspruch 3, dadurch gekennzeichnet, dass die Membran (7) aus Zinnbronze, Silberbronze oder insbesondere Berylliumbronze besteht.

5. Stosswellenrohr nach einem der Ansprüche 3 oder 4, dadurch gekennzeichnet, dass die Oberfläche der Membran (7) veredelt ist.

6. Stosswellenrohr nach Anspruch 5, dadurch gekennzeichnet, dass die Oberfläche der Membran (7) versilbert ist.

7. Stosswellenrohr nach Anspruch 6, dadurch gekennzeichnet, dass die Versilberung (13) eine Schichtdicke von ca. 50 J.Lm besitzt.

8. Stosswellenrohr nach einem der Ansprüche 5 bis 7, dadurch gekennzeichnet, dass die Veredelung auf der der Spule (9) zugewandten Seite der Membran (7) aufgebracht ist.

## Revendications

1. Tube à ondes de choc, comprenant un support de bobine, portant une bobine, ainsi qu'une membrane placée devant la bobine, caractérisé en ce que le support de bobine (3) est en céramique d'alumine.

2. Tube selon la revendication 1, caractérisé en ce que la céramique d'alumine est de la classe DIN KER 710.

3. Tube à ondes de choc, comprenant un support de bobine, portant une bobine, ainsi qu'une membrane placée devant la bobine, caractérisé en ce que la membrane (7) est en alliage de bronze ou en molybdène.

4. Tube selon la revendication 3, caractérisé en ce que la membrane (7) est en bronze d'étain, en bronze d'argent ou, en particulier, de bronze au béryllium.

5. Tube selon la revendication 3 ou 4, caractérisé en ce que la surface de la membrane (7) est améliorée.

6. Tube selon la revendication 5, caractérisé en ce que la surface de la membrane (7) est argentée.

7. Tube selon la revendication 6, caractérisé en ce que l'argenture (13) possède une épaisseur de couche d'environ 50 J.Lm.

8. Tube selon une des revendications 5 à 7, caractérisé en ce que l'amélioration est prévue sur le côté de la membrane (7) dirigé vers la bobine (9).

## Claims

1. A shock wave tube having a coil insulating frame carrying a coil and having a membrane arranged in front of the coil, characterised in that the coil insulating frame (3) consists of an aluminium oxide ceramic.

2. A shock wave tube according to claim 1, characterised in that the aluminium oxide ceramic belongs to the DIN class KER 710.

3. A shock wave tube having a coil insulating frame carrying a coil and having a membrane arranged in front of the coil, characterised in that the membrane (7) consists of a bronze alloy or molybdenum.

4. A shock wave tube according to claim 3, characterised in that the membrane (7) consists of tin bronze, silver bronze or in particular of beryllium bronze.

5. A shock wave tube according to claim 3 or claim 4, characterised in that the surface of the membrane (7) is coated with precious metal.

6. A shock wave tube according to claim 5, characterised in that the surface of the membrane (7) is silver plated.

7. A shock wave tube according to claim 6, characterised in that the silver plate (13) has a thickness of about 50 pm.

8. A shock wave tube according to any one of claims 5 to 7, characterised in that the precious metal coating is applied on the side of the membrane (7) facing the coil (9).
